# EUROPÄISCHE PATENTSCHRIFT

(11) **EP 0 794 308 B1**
(45) Veröffentlichungstag und Bekanntmachung des Hinweises auf die Patenterteilung: **28.04.1999**
(21) Anmeldenummer: 96104916.0
(22) Anmeldetag: 28.03.1996
(51) Int. Cl.: E05D 11/10

(54) **Drehstab-Türfeststeller für Kraftwagentüren**
Torsion bar door check for vehicle doors
Arrêt de porte avec barre de torsion pour portières de voiture

(30) Priorität: 05.03.1996 DE 19608496
(43) Veröffentlichungstag der Anmeldung: 10.09.1997
(73) Patentinhaber: ED. SCHARWÄCHTER GmbH & Co. KG, D-42809 Remscheid (DE)
(72) Erfinder: Klüting, Bernd-Alfred, D-42477 Radevormwald (DE)
(74) Vertreter: Schön, Theodor, Patent- und Zivilingenieur

(56) Entgegenhaltungen:
- WO-A-95/29318
- US-A- 3 550 185
- US-A- 5 018 243

## Beschreibung

Die Erfindung bezieht sich auf einen Drehstab-Türfeststeller für Kraftwagentüren bestehend aus einer am einen Türanordnungsteil, Tür oder Türsäule, anschlagbaren Rasteinrichtung und einer am anderen Türanordnungsteil anschlagbaren Drehstabfeder, bei dem die Drehstabfeder durch einen mit einem Belastungsarm drehsicher verbundenen Torsionsfederstab gebildet ist und bei dem die dem Belastungsarm des Torsionsfederstabes zugeordnete Rasteinrichtung durch wenigstens zwei an jeweils einem Lagerzapfen drehbar gelagerte sowie mit einer Umfangsprofilierung versehene Rastrollen gebildet ist, wobei die Rastrollen unter Zwischenschaltung von mit einem wartungsfreien, nicht metallischen Material wenigstens beschichteten Lagerbuchsen auf den ihre Lagerachsen bildenden Zapfen gelagert sind.

Ein derartiger Drehstabtürfeststeller ist aus der US-A-3 550 185 bekannt.

Drehstab-Türfeststeller kennzeichnen sich grundsätzlich dadurch, daß die Brems-und Haltekraft durch das Zusammenwirken einer in einer am einen Türanordnungsteil, Tür oder Türsäule, feststehend befestigten Aufnahme einseitig eingespannten Drehstabfeder mit einer am anderen Türanordnungsteil gleichfalls feststehend befestigten und wenigstens eine Rastmarke aufweisenden Rasteinrichtung aufgebracht wird, wobei der gegenseitige Eingriff von Rasteinrichtung und Drehstabfeder in wenigstens einem Punkt einer zur Türscharnierachse konzentrischen Kreisbahn erfolgt. Dabei ist es völlig gleichgültig, ob der Drehstab-Türfeststeller als eigenständige, d.h. von den Türscharnieren unabhängig anzuordnende Baueinheit oder aber als mit einem der Türscharniere zu einer Baueinheit zusammengefaßtes Teil ausgebildet ist.

Bei einer ersten und einfachen Bauart solcher Drehstab-Türfeststeller besteht die Rasteinrichtung aus einem quer zur Türscharnierachse ausgerichtet am einen Türanordnungsteil befestigten und an seinem zur Tüscharnierachse konzentrisch gekrümmten Außenumfang mit wenigstens einer Rastmarke versehenen Segment, während die Drehstabfeder durch einen S-oder C-förmig gebogenen Federstab gebildet ist, welcher über seine eine Abbiegung am anderen Türanordnungsteil eingespannt ist und über seine andere Abbiegung mit der Rasteinrichtung zusammenwirkt.
Bei dieser einfachen Bauart von Drehstab-Türfeststellern ist mit dem Einfallen der einen Belastungsarm bildenden Abbiegung der Drehstabfeder in die als Rastausnehmung ausgebildete Rastmarke der Rasteinrichtung eine Geräuschentwicklung verbunden, welche sich im Betrieb des Fahrzeuges störend bemerkbar macht. Diese höchst unerwünschte Geräuschentwicklung kann zwar durch eine Verflachung der die Rastmarke bildenden Rastausnehmung vermindert werden, jedoch unter Inkaufnahme einer gewissen Unbestimmtheit des Haltepunktes der Türe in ihrer jeweils festzustellenden Öffnungslage.

Um einerseits eine hohe Genauigkeit in der Festlegung und Einhaltung der Haltepunkte der Türe und andererseits zugleich eine Reduzierung der Geräuschentwicklung eines Drehstab-Türfeststellers zu erreichen sind bei einer verbesserten Bauart von Drehstab-Türfeststellern die Rastmarken der Rasteinrichtung durch wenigstens teilweise mit einer Umfangsprofilierung versehene Widerlagerrollen gebildet worden.
Eine dieser bekannten Bauarten von Türfeststellern (US-PS 3 550 185) sieht dabei zur weiteren Reduzierung der aus dem Einfallen des Belastungsarmes einer Drehstabfeder in eine Raststellung resultierenden Geräuschentwicklung vor, daß die Rastrollen insgesamt aus einem Kunststoffmaterial gebildet sind, um so eine Körperschallisolierung zu erreichen. In der Praxis hat sich jedoch gezeigt, daß eine solche Ausbildung der Rastrollen, je nach Wahl des Kunststoffmaterials, entweder zu deren vorzeitigem Verschleiß oder aber zu extrem hohen Herstellungskosten für den Türfeststeller führt.
In einer verbesserten Ausführungsform von Drehstab-Türfeststellern dieser Bauart (DE-PS 32 29 766) ist dann vorgesehen worden die die Rastmarken bildenden Rastrollen aus Metall herzustellen und jeweils paarweise vorzusehen bzw. anzuordnen, in der Weise, daß jeweils zwei wenigstens teilweise mit einer Umfangsprofilierung versehene Rastrollen gemeinsam eine Rastmarke bilden, woraus der Vorteil resultiert, daß der Belastungsarm der Drehstabfeder ständig mit einer der Rastrollen im Eingriff ist und daher abrupte Einfallbewegungen des Belastungsarmes in eine Raststellung vermieden sind. Solche Bauarten von Türfeststellern vermögen eine wirkungsvolle Geräuschreduzierung aber nur dann zu gewährleisten, wenn eine kontinuierliche Anlage des Belastungsarmes der Drehstabfeder an den Rastrollen über den gesamten Türöffnungwinkel hin gewährleistet ist. Um eine solche kontinuierliche Anlage des Belastungsarmes der Drehstabfeder an den Rastrollen der Rasteinrichtung zu gewährleisten ist in erster Linie eine unbedingte Einhaltung deren gegenseitiger Ausrichtung erforderlich, derart, daß im Verlauf der Öffnungs-bzw. Schließbewegung der Türe der Belastungsarm der Drehstabfeder aus der Umfangsprofilierung der einen lückenlos in die Umfangsprofilierung der benachbarten Rastrolle übergleiten kann, was naturgemäß voraussetzt, daß eine relative gegenseitige Verdrehung der Rastrollen weder im Verlauf der Öffnungs- noch im Verlauf der Schließbewegung der Türe eintreten kann, d.h. daß die zueinander komplementären Umfangsprofilierungen zweier zueinander benachbarter Rastrollen müssen in beiden Drehrichtungen immer die gleiche, vorbestimmte gegenseitige Ausrichtlage zueinander einhalten. Um eine solche zwangsweise gegenseitige Ausrichtung zweier benachbarter Widerlagerrollen zu erreichen sind bereits Vorschläge für entsprechende Gestaltungen der Umfangsprofilierungen sowie zusätzlich eine Abbremsung der Rastrollen mittels in deren Lagerung eingeschalteter Tellerfedern gemacht worden, die im Wesentlichen auch die gewollte bzw. notwendige gegenseitige Ausrichtung benachbarter Rastrollen gewährleisten.
Resultierend aus, in der Herstellung von Massenartikeln, wie Kraftwagentürfeststellern, unvermeidlichen Toleranzabweichungen ergibt sich aber auch bei solcherart gestalteten und ausgestatteten Türfeststellern noch eine gewisse Unzulänglichkeit daraus, daß selbst kleine Differenzen in den Achsabständen zwischen zwei benachbarten Rastrollen und/oder Toleranzabweichungen in der Grundrißform der Rastrollen selbst zu einer diskontinuierlichen Anlage des Belastungsarmes der Drehstabfeder an den Rastrollen führen, woraus dann wiederum eine, wenn auch etwas verringerte Geräuschentwicklung resultiert, da eine diskontinuierliche Anlage des Belastungsarmes der Drehstabfeder an den einander benachbarten Rastrollen notwendigerweise zu einem Freigang und damit zu Anschlaggeräuschen führt.
Darüber hinaus haftet allen bekannten Bauarten der hier in Rede stehenden Drehstab-Türfeststeller der Nachteil an, daß an bzw. in den Lagerungen der Rastrollen im Laufe der Zeit zunehmend Verschleiß und Korrosion auftreten, was von allen anderen Ursachen unabhängig, sowohl an sich als auch durch zunehmendes Spiel in den Rastrollenlagerungen zu einer Geräuschbildung in den Lagerstellen selbst führt.

Der Erfindung liegt daher die Aufgabe zugrunde Drehstab-Türfeststeller der eingangs genannten Bauart dahingehend zu verbessern, daß eine Geräuschentwicklung sowohl infolge in der Rastrollenlagerung eintretender Korrosion als infolge von Toleranzen ausgeschlossen ist.

Diese Aufgabe wird erfindungsgemäß dadurch gelöst, daß die Lagerbuchsen aus einem Metalldrahtgeflecht und einer dessen Lücken ausfüllenden sowie dessen Oberflächen überdeckenden Beschichtung aus einem formerhohlungsfähigen, gegebenenfalls mit einem Füllstoffmaterial versetzten Kunststoffmaterial aufgebaut sind.
Die Lagerbuchsen bzw. deren nichtmetallischer Anteil, d.h. deren aus einem Kunststoffmaterial bestehender Anteil, bilden dabei zunächst eine Körperschall-Entkoppelung der Rastrollen, mit der Folge daß sich zwischen ihnen und dem Belastungsarm einer Drehstabfeder möglicherweise entwickelnde Anschlaggeräusche nicht in den Körper der Rasteinrichtung und damit auch nicht in das als Hohlkörper ausgebildete einen Resonanzkörper bildende Türanordnungsteil, Tür oder Türsäule fortpflanzen können. Zugleich verhindert der Einsatz eines wartungsfreien Lagermaterials für die Darstellung der Lagerbuchsen auch die Entstehung von Korrosion innerhalb der Rastrollenlagerungen, so daß auch hierdurch begründete Geräuschentwicklungen, insbesondere die Entwicklung von Qietschgeräuschen, ausgeschlossen sind. Darüber hinaus führt der Einsatz von mindestens teilweise aus einem zumindest begrenzt elastischem Material, wie nicht metallischen Lagerwerkstoffen bestehenden Lagerbuchsen zum Ausschluß einer Spielentwicklung innerhalb der Rastrollenlagerungen und damit einerseits zur Beseitigung einer Geräuschquelle und andererseits zur Sicherstellung der gleichbleibend präzisen Einhaltung der vorgesehenen Haltepunkte der Türe in Öffnungs- oder Schließrichtung. Als nichtmetallischer Lagerwerkstoff ist dabei Kunststoffmaterial geeignet, da dieses Material sowohl Körperschall isolierende als auch ausgezeichnete Trockenlaufeigenschaften aufweist. Für die Erlangung der angestrebten Eigenschaften ist hinsichtlich des Aufbaues der Lagerbuchsen wesentlich, daß zumindest eine Schicht aus einem Kunststoffmaterial vorhanden ist, welche ausreicht um eine Körperschallisolierung zu bewirken. Es ist vorgesehen, daß die Lagerbuchsen aus einem Metalldrahtgeflecht und einer dessen Lücken ausfüllenden sowie dessen Oberflächen überdeckenden Beschichtung aus einem formerhohlungsfähigen, gegebenenfalls mit einem Füllstoffmaterial versetzten Kunststoffmaterial bestehen. Das Metalldrahtgeflecht der Lagerbuchsen besteht bevorzuchterweise aus einem innerhalb gewisser Grenzen elastisch verformbaren Metall, derart, daß eine gewisse, geringfügige elastische Verformung der Lagerbuchsen unter der Wirkung der sehr hohen, beim Betrieb des Türfeststellers an dessen Rastmarken schlagartig auftretenden Kraftspitzen möglich ist. Dadurch können die aus Toleranzabweichungen möglicherweise resultierenden harten Anschläge des Belastungsarmes der Drehstabfeder an den Rastrollen aufgefangen und deren Weiterleitung in das Türanordnungsteil vermieden werden. Der Füllstoffanteil besteht vorzugsweise ebenfalls aus einem nichtmetallischen Material oder aber aus einem weichen Metallen, wie Blei oder Ähnlichem.

Im Hinblick auf eine maschinelle Montage der Rastrollen samt Lagerbuchsen kann aber eine weitere Stabilisierung der Lagerbuchsen vorteilhaft bzw. notwendig sein, was in einer bevorzugten Ausgestaltungsform dadurch erreicht werden kann, daß die Lagerbuchsen durch mindestens zweischichtige Mehrschichtlagerbuchsen aus einem gebauten Lagermaterial gebildet sind, wobei wenigstens eine Schicht aus einem nicht metallischen Material besteht und wobei die Schicht aus einem nichtmetallischen Werkstoff hinreichend stark ist, um eine Körperschallentkoppelung zu bewirken.

In einem bevorzugten Ausführungsform ist weiter vorgesehen, daß die Lagerbuchsen unter einer vorbestimmten radialen Pressung in die Lagerung der Rastrollen eingesetzt sind, woraus zunächst der Vorteil einer von allen Herstellungstoleranzen unabhängigen spielfreien Lagerung der Rastrollen resultiert. Zugleich kann über diese Maßnahme aber auch eine Hemmung der Drehwilligkeit der Rastrollen erreicht werden, dahingehend, daß eine selbständige Weiterbewegung der einzelnen Rastrollen nach deren Freikommen vom Belastungsarm der Drehstabfeder ausgeschlossen ist, was zudem noch den Einsatz von Tellerfedern oder dergl. als Bremsmittel erübrigt.

Die Verwirklichung der Erfindung ist nicht von einer bestimmten Formgebung für die Lagerbuchsen abhängig, vielmehr wird sich die Formgebung der Lagerbuchsen zweckmäßigerweise nach den Eigenschaften des nichtmetallischen Lagermaterials zu richten haben. Die Lagerbuchsen können daher im einfachsten Fall durch reine Zylinderbuchsen gebildet sein. In verschiedenen Anwendungsfällen kann es jedoch auch vorteilhaft sein, daß die Lagerbuchsen als Kragenbuchsen ausgebildet und mit ihrem Kragen die Unterseite der Rastrollen übergreifend angeordnet sind.

Die Erfindung ist in der nachfolgenden Beispielsbeschreibung anhand eines in der Zeichnung dargestellten Ausführungsbeispieles im Einzelnen beschrieben. In der Zeichnung zeigen die
- Figur 1: eine schaubildliche Darstellung eines mit einem Türscharnier zu einer Baueinheit zusammengefaßten Drehstab-Türfeststellers;
- Figur 2: einen Schnitt durch eine der Rastrollen des Drehstab-Türfeststellers nach Figur 1;
- Figur 3: eine schematische Schnittdarstellung einer möglichen Ausführungsform einer Lagerbuchse im vergrößerten Maßstab;
- Figur 4: eine Draufsicht auf eine Rastrolle.

Die in der Zeichnung dargestellte Baueinheit aus Scharnier und Feststeller, beispielsweise für aushängbare Kraftwagentüren, besteht aus einem Scharnier mit zwei vermittels eines Scharnierstiftes 1 schwenkbar miteinander verbundenen Scharnierflügeln 2 und 3, deren einer 2 bleibend an dem in der Zeichnung nicht gezeigten Türkörper und deren anderer 3 lösbar an der in der Zeichnung gleichfalls nicht gezeigten Türsäule befestigbar ist sowie einem Drehstabtürfeststeller 4. Der lösbar an der Türsäule befestigbare Scharnierflügel 3 ist aus einem U-förmig gefalteten Blechmaterialzuschnitt gebildet, wobei an dem oberen, quer zur Scharnierachse gerichteten Schenkel 5 der U-Form eine aus wechselweise aufeinanderfolgenden Vorsprüngen 6 und Vertiefungen 7 gebildete Rasteinrichtung 8 des Türfeststellers 4 ausgeformt und am unteren, quer zur Scharnierachse gerichteten Schenkel 9 der U-Form ein parallel und gleichsinnig zu einer die Scharnierhöhe überragenden Verlängerung 10 des Scharnierstiftes 1 gerichteter zapfenförmiger Vorsprung ausgebildet ist. Der Scharnierflügel 2 weist eine etwa L-förmige Querschnittsform auf und ist in den Scharnierflügel 3 eingreifend angeordnet, wobei er vermittels seines einen Profilschenkels über den Scharnierstift 1 mit dem Scharnierflügel 3 drehbar verbunden und über seinen anderen Profilschenkel 13 an der Türe befestigt ist. Der mit dem Scharnier ist baueinheitlich verbundene Drehstab-Türfeststeller 4 weist eine S-förmige, über ihrem Schafteil 14 unter Zwischenschaltung einer Lagerschale 15 am eingreifenden Scharnierflügel 2 gehalterte und über einen Stützarm 16 gegen diesen abgestützte Drehstabfeder auf, deren den Belastungsarm 17 tragender Bereich die beiden Scharnierflügel 2 und 3 nach oben überragt. Der Belastungsarm 17 der Drehstabfeder wirkt mit der am einen Schenkel 5 der U-Form des Scharnierflügels 3 ausgeformten, aus wechselweise aufeinanderfolgend angeordneten Vorsprüngen 6 und Vertiefungen 7 gebildeten, drei Raststellungen für die Türe umfassenden Rasteinrichtung 8 des Türfeststellers 4 zusammen. Die mit dem Belastungsarm 17 des Türfeststellers zusammenwirkenden Rastmittel der Rasteinrichtung 8 sind hierbei durch drei untereinander gleichförmig ausgebildete Rastrollen 18 gebildet, wobei jede der Rastrollen 18 über einen Lagerzapfen 25 um eine vertikale Achse drehbar aufjeweils einem der Vorsprünge 6 der Rasteinrichtung 8 gelagert ist.
Die Rastrollen 18 sind über ihre gesamte Höhe hin gleichförmig ausgebildet und beiderseits einer in einem zentralen Bereich 19 ausgebildeten kreisrunden Querschnittsform mit einander gegenüberliegend angeordneten und zueinander symetrischen, radial gerichteten Ausladungen 20 und 21 ausgestattet, wobei die eine radiale Ausladung 20 mit einer Rastausnehmung 22 versehen und die andere radiale Ausladung 21 glattflächig keilförmig ausgebildet ist. Die Rastausnehmung 22 in der radialen Ausladung 20 weist einen der kreisrunden Querschnittsform des Belastungsarmes 17 der Drehstabfeder entsprechenden Konturverlauf auf, derart, daß sich die jeweils viertelkreisförmigen Rastausnehmungen 22 zweier benachbarter und gegeneinander verschwenkbarer Rastrollen 7 zu einer Halbkreisform ergänzen. Die beiden Flankenflächen 23 und 24 der glattflächig keilförmig ausgebildeten radialen Ausladung 21 jeder der Rastrollen 18 schließen jeweils einen Winkel von 97° miteinander ein, so daß die glattflächig keilförmigen Ausladungen 21 benachbarter Rastrollen 18 jeweils einen gegenseitigen Schwenkendanschlag für die Rastrollen 18 bilden, welcher den maximal möglichen Verschwenkwinkelbereich benachbarter Rastrollen 18 auf einen Winkelbetrag von 97°, begrenzt. Die Rastrollen 18 sind im gezeigten Ausführungsbeispiel über Lagerbuchsen 27 auf dem jeweiligen Lagerzapfen 25 gelagert.
Die Lagerbuchsen 27 bestehen bei der in der Figur 3 schematisch und lediglich beispielsweise dargestellten Ausführungsform aus einem mit einem wartungsfreien, nicht metallischen Lagerwerkstoff beschichteten Metalldrahtgeflecht 29, wobei der nichtmetallische Lagerwerkstoff aus einem mit nichtmetallischen Füllstoffen gefüllten Kunststoffmaterial besteht und zugleich auch die Lücken 30 des Drahtgeflechtes ausfüllt und auf diese Weise am Metalldrahtgeflecht 29 verankert ist. Das Metalldrahtgeflecht 29 der Lagerbuchsen besteht hierbei aus einem innerhalb gewisser Grenzen elastisch verformbaren NE-Metall. In der gezeigten Ausführungsform bildet das Metalldrahtgeflecht 29 lediglich ein Stützgerüst für die Beschichtung 28 und ist erkennbar, daß die Beschichtung 28 beiderseits des Metalldrahtgeflechtes 29 jeweils eine das Metalldrahtgeflecht 29 von den Lagerwandungen der Rastrollen trennende Schicht bildet. Die Lagerbuchsen sind unter einer bestimmten radialen Pressung in die Lagerung der Rastrollen eingesetzt, woraus eine von allen Herstellungstoleranzen unabhängig spielfreie Lagerung der Rastrollen resultiert.

## Patentansprüche

1. Drehstab-Türfeststeller für Kraftwagentüren bestehend aus einer am einen Türanordnungsteil, Tür oder Türsäule, anschlagbaren Rasteinrichtung (8) und einer am anderen Türanordnungsteil anschlagbaren Drehstabfeder, bei dem die Drehstabfeder durch einen mit einem Belastungsarm (17) drehsicher verbundenen Torsionsfederstab gebildet ist und bei dem die dem Belastungsarm (17) des Torsionsfederstabes zugeordnete Rasteinrichtung (8) durch wenigstens zwei an jeweils einem Lagerzapfen (25) drehbar gelagerte sowie mit einer Umfangsprofilierung versehene Rastrollen (18) gebildet ist, wobei die Rastrollen (18) unter Zwischenschaltung von mit einem wartungsfreien, nicht metallischen Material wenigstens beschichteten Lagerbuchsen (27) auf den ihre Lagerachsen bildenden Zapfen (25) gelagert sind,
dadurch gekennzeichnet,
daß die Lagerbuchsen (27) aus einem Metalldrahtgeflecht (29) und einer dessen Lücken (30) ausfüllenden sowie dessen Oberflächen überdeckenden Beschichtung (28) aus einem formerhohlungsfähigen, gegebenenfalls mit einem Füllstoffmaterial versetzten Kunststoffmaterial aufgebaut sind.

2. Drehstab-Türfeststeller nach Anspruch 1, dadurch gekennzeichnet, daß die Lagerbuchsen (27) durch mindestens zweischichtige Mehrschichtlagerbuchsen aus einem gebauten Lagermaterial gebildet sind, wobei wenigstens eine Schicht aus einem nicht metallischen Material besteht.

3. Drehstab-Türfeststeller nach einem der Ansprüche 1 oder 2, dadurch gekennzeichnet, daß die Lagerbuchsen (27) unter einer vorbestimmten radialen Pressung in die Lagerung der Rastrollen (18) eingesetzt sind.

4. Drehstab-Türfeststeller nach einem der Ansprüche 1 bis 3, dadurch gekennzeichnet, daß die Lagerbuchsen (27) als reine Zylinderbuchsen ausgebildet sind.

5. Drehstab-Türfeststeller nach einem der Ansprüche 1 bis 3, dadurch gekennzeichnet, daß die Lagerbuchsen (27) als Kragenbuchsen ausgebildet und mit ihrem Kragen die Unterseite der Rastrollen (18) übergreifend angeordnet sind.

## Claims

1. Torsion bar door arresting device for motor vehicle doors comprising a detent device (8), which is fixable on a door arrangement part, door or door post, and a torsion bar spring which is fixable on the other door arrangement part, the torsion bar spring being formed by a torsion spring bar non-rotatably connected to a loading arm (17) and the detent device (8) associated with the loading arm (17) of the torsion spring bar being formed by at least two detent rollers (18), which are rotatably supported in each case on a bearing journal (25) and are provided with a peripheral moulding, the detent rollers (18) being supported on the journals (25) forming their bearing axles via bearing bushes (27), which are at least coated with a maintenance-free, non-metallic material,
characterised in
that the bearing bushes (27) are constructed from a metal wire mesh (29) and a coating (28) of a plastic material capable of shape recovery and optionally with an added filling material, which fills the gaps (30) and covers the surfaces of the metal wire mesh.

2. Torsion bar door arresting device according to claim 1, characterised in that the bearing bushes (27) are formed by at least two-layered multilayer bearing bushes made of a built-up bearing material, at least one layer comprising a non-metallic material.

3. Torsion bar door arresting device according to one of claims 1 or 2, characterised in that the bearing bushes (27) are inserted under a predetermined radial compression into the bearing arrangement of the detent rollers (18).

4. Torsion bar door arresting device according to one of claims 1 to 3, characterised in that the bearing bushes (27) take the form of pure cylinder liners.

5. Torsion bar door arresting device according to one of claims 1 to 3, characterised in that the bearing bushes (27) take the form of collar bushes and are disposed with their collar overlapping the underside of the detent rollers (18).

## Revendications

1. Arrêtoir de porte à barre de torsion pour portes de véhicules automobiles, composé d'un dispositif d'arrêt (8) fixé sur l'une des parties de la porte, à savoir la porte elle-même ou le montant de porte, et, d'une barre de torsion disposée sur l'autre partie de la porte, dont le bras de charge (17) est rattaché sans possibilité de rotation à la tige de la barre de torsion, le dispositif d'arrêt (8) coopérant avec le bras de charge (17) de la barre de torsion est constitué d'au moins deux rouleaux d'arrêt (18) disposés chacun en pouvant tourner sur un tourillon (25), pourvus d'un profilage périphérique et montés sur les tourillons (25) constituant leurs axes d'articulation par l'intermédiaire d'un coussinet (27) pourvu d'un revêtement en matière non métallique ne nécessitant pas d'entretien, *caractérisé en ce que* les coussinets (27) sont constitués d'un treillis de fils métalliques (29) et d'un revêtement (28) remplissant les espaces creux (30) du treillis, recouvrant la surface de celui-ci et constitué d'une matière synthétique capable de se redresser après déformation et chargée le cas échéant d'une matière de remplissage.

2. Arrêtoir de porte à barre de torsion selon la revendication 1 *caractérisé en ce que* les coussinets (27) sont des coussinets en matière antifriction à plusieurs couches superposées, présentant au moins deux couches dont l'une au moins est en matière non métallique.

3. Arrêtoir de porte à barre de torsion selon l'une des revendications 1 ou 2 *caractérisé en ce que* les coussinets (27) sont insérés dans le logement correspondant des rouleaux d'arrêt (18) avec une pression radiale prédéterminée.

4. Arrêtoir de porte à barre de torsion selon l'une des revendications 1 à 3 *caractérisé en ce que* les coussinets (27) sont des coussinets cylindriques parfaits.

5. Arrêtoir de porte à barre de torsion selon l'une des revendications 1 à 3 *caractérisé en ce que* les coussinets (27) sont des coussinets à collet s'engageant par leur collet par dessus la surface inférieure des rouleaux d'arrêt (18).
